# EUROPÄISCHE PATENTSCHRIFT

(11) **EP 0 525 358 B1**
(45) Veröffentlichungstag und Bekanntmachung des Hinweises auf die Patenterteilung: **22.02.1995**
(21) Anmeldenummer: 92110106.9
(22) Anmeldetag: 16.06.1992
(51) Int. Cl.: A47B 13/02, A47B 17/00

(54) **Arbeits- oder Bürotisch**
Work table or office desk
Table de travail ou de bureau

(30) Priorität: 27.07.1991 DE 4124954
(43) Veröffentlichungstag der Anmeldung: 03.02.1993
(73) Patentinhaber: DYES GMBH BÜROMÖBELWERK, D-31848 Bad Münder (DE)
(72) Erfinder: Korb, Daniel, W-7032 Sindelfingen (DE)
(74) Vertreter: Fleck, Hermann-Josef, Dr.-Ing.

(56) Entgegenhaltungen:
- DE-A- 2 637 896
- DE-A- 3 933 237
- DE-U- 8 003 714

## Beschreibung

Die Erfindung betrifft einen Arbeits- oder Bürotisch mit einem Tischgestell und einer vom Tischgestell getragenen Arbeitsplatte, bei dem das Tischgestell eine horizontale Quertraverse aufweist, deren Enden mit jeweils einem mit einem Fußelement versehenen Tischbein verbunden sind.

Ein Arbeits- oder Bürotisch dieser Art ist aus der DE 39 33 237 A bekannt. Dabei sind die Tischbeine unlösbar mit der Quertravers verbunden, je nach verwendeten Material verleimt oder verschweißt. Der Arbeits- oder Bürotisch nimmt daher stets seine sperrige Gebrauchsstellung ein, die für die Lagerung und den Transport einen erheblichen Raumbedarf bedingt.

Es sind auch schon Bausätze für Arbeits- oder Bürotische bekannt, wie die DE 33 00 647 C2 zeigt. Die Teile des Arbeits- oder Bürotisches werden zerlegt raumsparend gelagert und transportiert. Dies bedingt aber einen erheblichen Montageaufwand am Einsatzort und es sind dafür Fachkräfte erforderlich.

Es ist Aufgabe der Erfindung, einen Arbeits- oder Bürotisch der eingangs erwähnten Art zu schaffen, der raumsparend gelagert und transportiert werden kann, am Einsatzort aber nur einfache, von einem Laien ausführbare Montagearbeiten erfordert.

Diese Aufgabe wird nach der Erfindung dadurch gelöst, daß die der Quertraverse zugekehrten oberen Enden der Tischbeine jeweils mit einem senkrecht zur Längsachse des Tischbeines gerichteten und am Tischbein vorstehenden Verbindungselement fest verbunden sind, daß die Verbindungselemente der Tischbeine in der Gebrauchsstellung jeweils mittels zweier, in Längsrichtung der Quertraverse beabstandeten Schraubverbindungen mit den Enden der Quertraverse verbunden sind, wobei die Schraubverbindungen durch einen auf ihren Abstand ausgelegten Längsschlitz der Verbindungselemente geführt sind, und daß nach dem Entfernen der den Enden der Quertraverse abgekehrten Schraubverbindungen und Lösen der den Enden der Quertraverse zugekehrten Schraubverbindungen die Tischbeine auf die Unterseite der Quertraverse in eine Ablagestellung einklappbar und durch Festziehen der den Enden der Quertraverse zugekehrten Schraubverbindungen in den Ablagestellungen arretierbar sind.

Die Tischbeine sind schon in der richtigen Position der Quertraverse zugeordnet und brauchen bei gelockerten Schraubverbindungen senkrecht zur Quertraverse gestellt, mit ihren Verbindungselementen in die Quertraverse eingeschoben und mit den weiteren Schraubverbindungen mit dieser verschraubt werden. Diese einfachen Montagearbeiten erfordern keine Spezialwerkzeuge und können von jedem Laien vorgenommen werden. In der Ablagestellung der Tischbeine bestimmt daher die Arbeitsplatte und das Tischgestell mit der Quertraverse im wesentlichen den Raumbedarf für die Lagerung und den Transport des Arbeits- oder Bürotisches.

Ist nach einer Ausgestaltung vorgesehen, daß die Quertraverse als U-Profilabschnitt mit Seitenschenkeln und einem Basisschenkel ausgebildet ist, daß die Verbindungselemente mit den Seitenschenkeln der Quertraverse verschraubt sind und daß die Tischbeine durch Aussparungen an den Enden des Basisschenkels der Quertraverse geführt sind, dann schließen sich die Tischbeine optimal an die Enden der Quertraverse an, da die Verbindungselemente von der Quertraverse aufgenommen werden.

Damit die Verwendung der Quertraverse als Kabelkanal nicht beeinträchtigt wird, ist zudem vorgesehen, daß die Verbindungselemente selbst als U-Profilabschnitte mit Seitenschenkeln und einem Basisschenkel ausgebildet sind, daß die Seitenschenkel der Verbindungselemente mit fluchtenden Längsschlitzen versehen sind und daß die Basisschenkel der Verbindungselemente mit Ausnehmungen versehen sind, die in der Gebrauchsstellung der Tischbeine zumindest teilweise mit den Aussparungen des Basisschenkels der Quertraverse zur Deckung gebracht sind.

Die Stabilität und Festigkeit der Verbindungen zwischen den Tischbeinen und der Quertraverse läßt sich dadurch verbessern, daß die Seitenschenkel der Verbindungselemente jeweils mittels zweier Schraubverbindungen mit den angrenzenden Seitenschenkeln der Quertraverse verschraubt sind, wobei die Außenkontur der Verbindungselemente an den Aufnahmequerschnitt der U-förmigen Quertraverse abgestimmt ist.

Ist vorgesehen, daß die Verbindungselemente mit den oberen Stirnseiten der Tischbeine fest verbunden sind und im Abstand zur vertikalen Außenseite der Tischbeine enden und daß die Enden der Quertraverse mittels Abschlußelementen verschlossen sind, dann können die Enden der Quertraverse verschlossen werden, wobei die Abschlußelemente auch zur Kopplung mit einem weiteren Arbeits- oder Bürotisch verwendet werden können.

Ein einfaches Tischgestell mit einer kleinen Bauhöhe in der Ablagestellung wird dadurch erhalten, daß die Arbeitsplatte von vier Tragarmen getragen ist, die an der Quertraverse und der Unterseite der Arbeitsplatte gelenkig angebracht sind. Über die Tragarme kann die Arbeitsplatte in der Höhe verändert und eingestellt werden.

Ist nach einer weiteren Ausgestaltung vorgesehen, daß die senkrecht zur Längsachse der Verbindungselemente stehenden Seite der Tischbeine als im Querschnitt U-förmige Kabelkanäle ausgebildet sind, welche mittels Abdeckungen verschließbar sind.

Die Erfindung wird anhand eines in den Zeichnungen dargestellten Ausführungsbeispiels näher erläutert. Es zeigt:
- Fig. 1: in Seitenansicht einen Arbeits- oder Bürotisch in der Gebrauchsstellung,
- Fig. 2: in Seitenansicht den Arbeits- oder Bürotisch in der Ablagestellung und
- Fig. 3: in vergrößerter Seitenansicht und im Schnitt eine Verbindungsstelle zwischen einem Tischbein und der Quertraverse.

Bei dem in den Fig. 1 und 2 dargestellten Arbeits- oder Bürotisch bildet die Quertraverse 10 ein wesentliches Element des Tischgestelles. An beiden Längsseiten der Quertraverse 10 sind jeweils über Lagerelemente 13 zwei Tragarme 12 angelenkt, die zur Vorder- bzw. zur Rückseite der Arbeitsplatte 11 gerichtet sind. An der Unterseite der Arbeitsplatte 11 sind Lagerelemente 14 angebracht, an denen die Tragarme 12 angelenkt sind. Mit diesen beiden Paaren von Tragarmen 12 kann die Höhe der Arbeitsplatte 11 verändert und eingestellt werden. Gezeigt ist die Ablagestellung, in der die Tragarme 12 die unterste Schwenkstellung einnehmen.

An jedem Ende der Quertraverse 10 ist ein Tischbein 15 angebracht, das am unteren Ende ein Fußelement 16 trägt, welches sich zur Vorderseite und/oder Rückseite des Arbeits- oder Bürotisches erstreckt.

Wie die Fig. 3 zeigt, ist am oberen Ende des Tischbeines 15 ein Verbindungselement 17 fest angebracht, welches senkrecht zur Längsachse des Tischbeines 15 ausgerichtet ist und an einer Seite des Tischbeines 15 vorsteht. Die Quertraverse 10 ist als Kabelkanal ausgebildet und besteht im Ausführungsbeispiel aus einem im Querschnitt U-förmigen Profilabschnitt mit den beiden Seitenschenkeln 22 und dem Basisschenkel 21. Das Verbindungselement 17 ist ebenfalls als U-Profilabschnitt ausgebildet und mit der Außenkontur auf den Aufnahmequerschnitt der Quertraverse 10 so abgestimmt, daß die Seitenschenkel 24 des Verbindungselementes 17 an den Seitenschenkeln 22 der Quertraverse 10 anliegen.

Die Seitenschenkel 24 des Verbindungselementes 17 sind mit fluchtenden Längsschlitzen 18 versehen, durch die die Schraubverbindungen 19 und 20 geführt sind. Die Längsschlitze 18 sind auf den Abstand der Schraubverbindungen 19 und 20 abgestimmt. Der Basisschenkel 21 der Quertraverse 10 ist am Ende mit einer Aussparung 23 versehen, durch die das Tischbein 15 herausgeführt ist. Diese Aussparung 23 wird von der Ausnehmung 26 in dem Basisschenkel 25 des Verbindungselementes 17 überdeckt, so daß Kabel in die Quertraverse 10 eingeführt werden können. Das Tischbein 15 bildet an den Seiten, die senkrecht zur Längsachse der Quertraverse 10 stehen, einen U-förmigen Kabelkanal, der mittels einer Abdeckung 28 abgedeckt werden kann. In diesen Kabelkanälen des Tischbeines 15 können Kabel hochgeführt und durch die Aussparung 23 in der Quertraverse 10 und die Ausnehmung 25 in dem Verbindungselement 17 in den von der Quertraverse 10 gebildeten Kabelkanal eingeführt werden.

In der Gebrauchsstellung nehmen die Schraubverbindungen 19 und 20 in den Längsschlitzen 18 die Endstellungen ein, wie die Fig. 3 zeigt. Da jeder Seitenschenkel 24 des Verbindungselementes 17 mit getrennten Schraubverbindungen 19 und 20 am zugekehrten Seitenschenkel 22 der Quertraverse 10 angeschraubt ist, bleibt der Raum zwischen den Seitenschenkeln 24 des Verbindungselementes 17 frei für die Durchführung von Kabeln.

Werden die Schraubverbindungen 19 gelöst und die Schraubverbindungen 20 gelockert, dann kann das Tischbein 15 mit dem Verbindungselement 17 so weit aus der Quertraverse 10 gezogen werden, bis die Schraubverbindungen 20 am anderen Ende der Längsschlitze 18 anstoßen. Diese Auszugsstellung ist gestrichelt eingezeichnet, wie mit den Bezugszeichen 15', 17' und 18' ersichtlich ist. Dann kann das Tischbein auf die Unterseite der Quertraverse 10 eingeschwenkt werden, wobei wie mit 18'' gekennzeichnet ist, der Längsschlitz 18'' nach unten gerichtet ist und das Verbindungselement 17'' durch die Aussparung 23 ragt. Das Tischbein 15'' steht dabei parallel zur Quertraverse 10 und durch Festziehen der Schraubverbindungen 20 wird das Tischbein 18'' in der Ablagestellung arretiert. Beide Tischbeine 15 sind in gleicher Weise mit der Quertraverse 10 verbunden. Die Schraubverbindungen 19 können mit der Quertraverse 10 verbunden bleiben, so daß sie beim Einstellen der Tischbeine 15 in die Gebrauchsstellung zur Verfügung stehen.

Nach dem Lockern der Schraubverbindungen 20, die als Schwenkachse dienen, kann das Verbindungselement 17 nach dem Hochschwenken in die Stellung 17' wieder in die Quertraverse 10 eingeschoben werden. Die Schraubverbindungen 19 werden angebracht und die Schraubverbindungen 20 festgezogen. Die Tischbeine 15 nehmen dann eine stabile Gebrauchsstellung ein.

Wie der Fig. 3 weiterhin zu entnehmen ist, sind die Verbindungselemente 17 so mit der oberen Stirnseite des Tischbeines 15 verbunden, daß sie zur vertikalen Außenseite des Tischbeines 15 einen definierten Abstand einnehmen. Ist das Verbindungselement 17 mit der Quertraverse 10 verbunden, dann kann die Stirnseite der Quertraverse 10 mit einem Abschlußelement 27 verschlossen werden, das auch als Koppelelement zum Anschluß eines weiteren Arbeits- oder Bürotisches verwendet werden kann. Die Quertraverse 10 bildet einen durchgehenden Kabelkanal, der auch durch die U-förmigen Verbindungselemente 17 an den beiden Enden nicht unterbrochen wird und Zugang zu den inneren Kabelkanälen der Tischbeine 15 hat. Mit einer vorzugsweise aufrastbaren Abdeckung 30 kann die Quertraverse 10 verschlossen werden.

## Patentansprüche

1. Arbeits- oder Bürotisch mit einem Tischgestell und einer vom Tischgestell getragenen Arbeitsplatte (11), bei dem das Tischgestell eine horizontale Quertraverse (10) aufweist, deren Enden mit jeweils einem mit einem Fußelement (16) versehenen Tischbein (15) verbunden sind,
dadurch gekennzeichnet,
daß die der Quertraverse (10) zugekehrten oberen Enden der Tischbeine (15) jeweils mit einem senkrecht zur Längsachse des Tischbeines (15) gerichteten und am Tischbein (15) vorstehenden Verbindungselement (17) fest verbunden sind,
daß die Verbindungselemente (17) der Tischbeine (15) in der Gebrauchsstellung jeweils mittels zweier, in Längsrichtung der Quertraverse (10) beabstandeten Schraubverbindungen (19,20) mit den Enden der Quertraverse (10) verbunden sind, wobei die Schraubverbindungen (19,20) durch einen auf ihren Abstand ausgelegten Längsschlitz (18) der Verbindungselemente (17) geführt sind, und
daß nach dem Entfernen der den Enden der Quertraverse (10) abgekehrten Schraubverbindungen (19) und Lösen der den Enden der Quertraverse (10) zugekehrten Schraubverbindungen (20) die Tischbeine (15) auf die Unterseite der Quertraverse (10) in eine Ablagestellung einklappbar und durch Festziehen der den Enden der Quertraverse (10) zugekehrten Schraubverbindungen (20) in den Ablagestellungen arretierbar sind.

2. Arbeits- oder Bürotisch nach Anspruch 1,
dadurch gekennzeichnet,
daß die Quertraverse (10) als U-Profilabschnitt mit Seitenschenkeln (22) und einem Basisschenkel (21) ausgebildet ist,
daß die Verbindungselemente (17) mit den Seitenschenkeln (22) der Quertraverse (10) verschraubt sind und
daß die Tischbeine (15) durch Aussparungen (23) an den Enden des Basisschenkels (21) der Quertraverse (10) geführt sind.

3. Arbeits- oder Bürotisch nach Anspruch 2,
dadurch gekennzeichnet,
daß die Verbindungselemente (17) selbst als U-Profilabschnitte mit Seitenschenkeln (24) und einem Basisschenkel (25) ausgebildet sind,
daß die Seitenschenkel (24) der Verbindungselemente (17) mit fluchtenden Längsschlitzen (18) versehen sind und
daß die Basisschenkel (25) der Verbindungselemente (17) mit Ausnehmungen (26) versehen sind, die in der Gebrauchsstellung der Tischbeine (15) zumindest teilweise mit den Aussparungen (23) des Basisschenkels (21) der Quertraverse (10) zur Deckung gebracht sind.

4. Arbeits- oder Bürotisch nach Anspruch 3,
dadurch gekennzeichnet,
daß die Seitenschenkel (24) der Verbindungselemente (17) jeweils mittels zweier Schraubverbindungen (19,20) mit den angrenzenden Seitenschenkeln (22) der Quertraverse (10) verschraubt sind, wobei die Außenkontur der Verbindungselemente (17) an den Aufnahmequerschnitt der U-förmigen Quertraverse (10) abgestimmt ist.

5. Arbeits- oder Bürotisch nach einem der Ansprüche 1 bis 4,
dadurch gekennzeichnet,
daß die Verbindungselemente (17) mit den oberen Stirnseiten der Tischbeine (15) fest verbunden sind und im Abstand zur vertikalen Außenseite der Tischbeine (15) enden und
daß die Enden der Quertraverse (10) mittels Abschlußelementen (27) verschlossen sind.

6. Arbeits- oder Bürotisch nach einem der Ansprüche 1 bis 5,
dadurch gekennzeichnet,
daß die Arbeitsplatte (11) von vier Tragarmen (12) getragen ist, die an der Quertraverse (10) und der Unterseite der Arbeitsplatte (11) gelenkig angebracht sind.

7. Arbeits- oder Bürotisch nach einem der Ansprüche 1 bis 6,
dadurch gekennzeichnet,
daß die senkrecht zur Längsachse der Verbindungselemente (17) stehenden Seiten der Tischbeine (15) als im Querschnitt U-förmige Kabelkanäle ausgebildet sind, welche mittels Abdeckungen (28) verschließbar sind.

## Claims

1. Work table or office desk with a table framework and a working surface (11) supported by the table framework, and in which the table framework has a horizontal crosspiece (10), whose ends are respectively connected to a table leg (15) provided with a foot member (16), characterised in that the upper ends of the table leg (15), facing the crosspiece (10), are respectively securely connected to a connecting member (17) aligned vertically to the longitudinal axis of the table leg (15) and projecting on the table leg (15), in that the connector members (17) of the table leg (15), in the position of use, are respectively connected by means of two screw connections (19,20) spaced apart in the longitudinal direction of the crosspiece (10), with the ends of the crosspiece (10), the screw connections (19,20) being passed through a longitudinal slot (18) adapted to their distance apart, of the connector members (17), and in that, after removal of the screw connections (19) facing away from the ends of the crosspiece (10), and loosening of the screw connections (20) facing the ends of the crosspiece (10), the table leg (15) may be folded into a storage position against the underside of the crosspiece (10), and, by tightening the screw connections (20) facing the ends of the crosspiece (10), may be locked in the storage positions.

2. Work table or office desk according to Claim 1, characterised in that the crosspiece (10) is in the form of a U-shaped profiled portion with lateral arms (22) and a base arm (21), in that the connector members (17) are screwed to the lateral arms (22) of the crosspiece (10), and in that the table leg (15) are passed through apertures (23) on the ends of the base arm (21) of the crosspiece (10).

3. Work table or office desk according to Claim 2, characterised in that the connector members (17) are themselves in the form of U-shaped profiled portions with lateral arms (24) and a base arm (25), and in that the lateral arms (24) of the connector members (17) are provided with flush longitudinal slots (18), and in that the base arms (25) of the connector members (17) are provided with recesses (26) which, in the position of use of the table leg (15), are at least partly brought into alignment with the apertures (23) of the base arm (21) of the crosspiece (10).

4. Work table or office desk according to Claim 3, characterised in that the lateral arms (24) of the connector members (17) are respectively screwed by means of two screw connections (19,20) to the adjacent lateral arms (22) of the crosspiece (10), the external contour of the connector members (17) being adapted to the receiving cross-section of the U-shaped crosspiece (10).

5. Work table or office desk according to one of Claims 1-4, characterised in that the connector members (17) are securely connected to the upper end faces of the table leg (15), and terminate at a distance from the vertical external side of the table leg (15), and in that the ends of the crosspiece (10) are closed by means of closure members (27).

6. Work table or office desk according to one of Claims 1-5, characterised in that the working surface (11) is supported by four support arms (12), which are articulately attached to the crosspiece (10) and to the under side of the working surface (11).

7. Work table or office desk according to one of Claims 1-6, characterised in that the sides of the table leg (15) standing vertically to the longitudinal axis of the connector members (17), are in the form of cable ducts which are U-shaped in cross-section, and which may be closed by means of coverings (28).

## Revendications

1. Table de travail ou de bureau avec un piètement et avec un plateau de travail (11) porté par le piètement, où le piètement présente une traverse horizontale (10), dont chaque extrémité est reliée à un pied de table (15) doté d'un socle (16),
caractérisée
en ce que les extrémités supérieures orientées vers la traverse (10) des pieds de table (15) sont solidarisées avec un élément de jonction (17) orienté perpendiculairement à l'axe longitudinal du pied de table (15) et faisant protubérance sur le pied de table (15),
en ce que dans la position d'utilisation, les éléments de jonction (17) des pieds de table (15) sont chacun, au moyen de deux assemblages à vis (19, 20) distancés l'un de l'autre en direction longitudinale de la traverse (10), reliés aux extrémités de la traverse (10), les assemblages à vis (19, 20) étant guidés dans une fente longitudinale (18) conforme à l'écartement des éléments de jonction (17), et en ce qu'après la dépose des assemblages à vis (19) éloignés des extrémités de la traverse (10) et après le desserrage des assemblages à vis (20) proches des extrémités de la traverse (10), les pieds de table (15) peuvent être rabattus pour venir occuper une position de rangement dans laquelle ils peuvent être bloqués par serrage des assemblages à vis (20) proches des extrémités de la traverse (10).

2. Table de travail ou de bureau suivant la revendication 1,
caractérisée
en ce que la traverse a la forme d'un tronçon profilé en U avec des ailes latérales (22) et une aile de base (21), en ce que les éléments de jonction (17) sont réunis par vis aux ailes latérales (22) de la traverse (10), et en ce que les pieds de table (15) sont guidés à travers des évidements (23) aux extrémités de l'aile de base (21) de la traverse (10).

3. Table de travail ou de bureau suivant la revendication 2,
caractérisée
en ce que les éléments de jonction (17) ont eux-mêmes la forme de tronçons profilés en U avec des ailes latérales (24) et une aile de base (25),
en ce que les ailes latérales (24) des éléments de jonction (17) présentent des fentes longitudinales (18) en alignement et
en ce que les ailes de base (25) des éléments de jonction (17) présentent des évidements (26), lesquels dans la position d'utilisation des pieds de table (15) se superposent au moins partiellement aux évidements (23) de l'aile de base (21) de la traverse (10).

4. Table de travail ou de bureau suivant la revendication 3,
caractérisée
en ce que les ailes latérales (24) des éléments de jonction (17) sont chacune au moyen de deux assemblages à vis (19, 20) réunies aux ailes latérales voisines (22) de la traverse (10), le contour extérieur des éléments de jonction (17) étant harmonisé avec la section transversale de réception de la traverse (10) en forme de U.

5. Table de travail ou de bureau suivant l'une quelconque des revendications de 1 à 4,
caractérisée
en ce que les éléments de jonction (17) sont reliés rigidement aux faces frontales supérieures des pieds de table (15) et se terminent à distance de la face extérieure verticale des pieds de table (15) et
en ce que les extrémités de la traverse (10) sont obturées au moyens d'éléments de fermeture (27).

6. Table de travail ou de bureau suivant l'une quelconque des revendications de 1 à 5,
caractérisée
en ce que le plateau de travail (11) est supporté par quatre bras de support (12), qui sont articulés sur la traverse (10) et sur la face inférieure du plateau de travail (11).

7. Table de travail ou de bureau suivant l'une quelconque des revendications de 1 à 6,
caractérisée
en ce que les côtés des pieds de table (15) orientés perpendiculairement à l'axe longitudinal des éléments de jonction (17) ont la forme de conduits pour câble à section transversale en forme de U, qui peuvent être fermés au moyen de recouvrements (28).
